# EUROPÄISCHE PATENTSCHRIFT

(11) **EP 0 208 228 B1**
(45) Veröffentlichungstag und Bekanntmachung des Hinweises auf die Patenterteilung: **24.05.1989**
(21) Anmeldenummer: 86108920.9
(22) Anmeldetag: 01.07.1986
(51) Int. Cl.: B61D 47/00, B61D 3/18

(54) **Tiefladewaggon**
Low-loader wagon
Wagon surbaissé

(30) Priorität: 04.07.1985 NL 8501911
(43) Veröffentlichungstag der Anmeldung: 14.01.1987
(73) Patentinhaber: Walda, Fedde, NL-3078 JJ Rotterdam (NL); Walda, Nanne Marcel, NL-3087 JJ Rotterdam (NL); Walda, Benno Fedde, NL-3087 JJ Rotterdam (NL)
(72) Erfinder: Walda, Fedde, NL-3078 JJ Rotterdam (NL); Walda, Nanne Marcel, NL-3087 JJ Rotterdam (NL); Walda, Benno Fedde, NL-3087 JJ Rotterdam (NL)
(74) Vertreter: Sparing Röhl Henseler Patentanwälte

(56) Entgegenhaltungen:
- EP-A- 0 023 372
- WO-A-81/02142
- DE-A- 3 234 374
- FR-A- 1 141 612
- FR-A- 1 262 984
- US-A- 3 075 479

## Beschreibung

Die Erfindung betrifft einen Tiefladewaggon mit einem Chassis, auf dem eine Ladebühne für Sattelauflieger zwischen einer Fahrposition, in der sie mit dem Chassis ausgefluchtet ist, und einer Ladeposition, in der ein Auflieger seitlich auffahrbar ist, drehbar montiert ist. Ein solcher Waggon ist in EP-B-23 372 offenbart.

Aufgabe der vorliegenden Erfindung ist es, den Waggon hinsichtlich seiner Steifigkeit zu verbessern, indem die Ladebühne in ihrer Fahrposition mit dem Chassis verbunden wird. Diese Aufgabe wird gemäß der Erfindung dadurch gelöst, daß das Chassis einerseits, die Ladebühne andererseits in der Fahrposition miteinander ausgefluchtete Rohrabschnitte aufweisen und daß jeweils einer der Rohrabschnitte einen Antrieb zum Einschieben bzw. Herausziehen eines Brückenteils in den bzw. aus dem jeweils anderen Rohrabschnitt aufweist, wobei jedes Brückenteil in der eingeschobenen Stellung sich mit jeweils einem Abschnitt in beiden Rohrabschnitten befindet.

Diese jeweils Paare bildenden Rohrabschnitte werden durch die teleskopartig eingeschobenen Brükkenteile miteinander verbunden, so daß die Ladebühne Vertikalkräfte aufnehmen und übertragen kann. Zugleich wird sie gegen unbeabsichtigte Drehung verriegelt. Dabei ist es bevorzugt, daß die Brückenteile auf Anschläge auflaufen und in dieser Stellung mechanisch arretierbar sind, denn dann können die Baugruppen aus Rohrabschnittpaaren und eingeschobenen Brückenteilen auch erhebliche Längskräfte zwischen den Puffern des Waggons übertragen.

Ein bevorzugtes Ausführungsbeispiel eines Tiefladewaggons gemäß der Erfindung ist in den beigefügten Zeichnungen dargestellt und wird nachstehend im einzelnen erläutert.
Fig. 1 zeigt schematisch in Draufsicht das Prinzip der Erfindung,
Fig. 2 ist ein Teil-Horizontalschnitt mit Fahrposition der Ladebühne,
Fig. 3 entspricht Fig. 2, jedoch mit teilweise ausgeschwenkter Bühne,
Fig. 4 ist ein Teil-Vertikalschnitt, und
Fig. 5 bzw. 6 zeigen eine teilgeschnittene Draufsicht auf den Waggon mit der Ladebühne in Fahr- bzw. Ladeposition.

Auf dem Chassis 1 des Waggons ist die Ladebühne 2 vorzugsweise mittig drehbar gelagert. Die seitlichen Wangen 4 des Chassis 1 umfassen Rohrabschnitte 5, die sich in Längsrichtung des Waggons erstrecken und beispielsweise aus Vierkantrohr mit den Abmessungen 200x200x8 mm bestehen. In den Rohrabschnitten 5, von denen sich je zwei an jedem Waggonende befinden, sind Pneumatik-Arbeitszylinder 6 mit Kolbenstangen 7 untergebracht. Am äußeren Ende jeder Kolbenstange 7 ist ein Brückenteil 8 befestigt, beispielsweise bestehend aus einem abgelängen Vierkantrohr mit den Abmessungen 180 x 180 x 8 mm. Die Länge, und damit der Hub, der Arbeitszylinder 6 ist so auf die Länge der Brükkenteile abgestimmt, daß bei eingefahrenem Kolben des Arbeitszylinders das betreffende Brückenteil vollständig in den Rohrabschnitt 5 eingezogen ist, bei ausgefahrenem Kolben jedoch sich mit etwa der Hälfte seiner Länge in ein gegenüberliegendes Rohrstück 10 an der Ladebühne 2 erstreckt. Bei einer Länge des Brückenteils 8 von z.B. 2800 mm beträgt demnach der Hub des Arbeitszylinders 1400 mm.

Es ist anzumerken, daß in Fig. 1 zwei der Brückenteile 8 in ausgefahrener Stellung gezeichnet sind, obwohl sie diese Position bei auf die seitlichen Rampen 3A, 3B ausgeschwenkter Ladebühne 2 nicht einnehmen können (vgl. Fig. 5 und 6).

In die Rohrabschnitte 10 sind Anschlagplatten 13 eingeschweißt, auf die die Brückenteile aufladen. In dieser Stellung wird jedes Brückenteil mittels eines Sperrstifts 9 - der ebenfalls pneumatisch verlagerbar ist - gesichert, wobei ein Einstellkonus 12 am freien Ende des Brückenteils den Ausgleich etwaiger Toleranzen ermöglicht. Das Brückenteil wird mit einer Kraft von z.B. 735 N gegen den Anschlag gefahren, so dass die aus den Rohrabschnitten 5, Brückenteilen 8, Rohrabschnitten 10 gebildeten Längsträger eine Druckbelastung zwischen den Puffern aufnehmen können, die oberhalb der für Waggons vorgeschriebenen Größe liegt. Der Antrieb für die Sperrstifte ist mit 14 bezeichnet.

Unterhalb der Rohrabschnitte 10 sind an der Ladebühne zwei Getriebemotoren (Elektromotoren von z.B. 2,2 kW) 17 für den Antrieb von je einem Ritzel 16 angeordnet, das mit einem Zahnsegment unterhalb der Rohrabschnitte 5 kämmt. Mittels dieser beiden Motoren wird die Ladebühne 2 aus- bzw. eingeschwenkt.

Es sei noch erwähnt, daß die Verriegelungsstifte 9 von einer Feder in der Verriegelungsposition gehalten sind, so daß die Arretierung auch dann sichergestellt ist, wenn die zugehörigen Pneumatikzylinder drucklos werden.

## Patentansprüche

1. Tiefladewaggon mit einem Chassis, auf dem eine Ladebühne für Sattelauflieger zwischen einer Fahrposition, in der sie mit dem Chassis ausgefluchtet ist, und einer Ladeposition, in der ein Auflieger seitlich auffahrbar ist, drehbar montiert ist, dadurch gekennzeichnet, daß das Chassis (1) einerseits, die Ladebühne (2) andererseits in der Fahrposition miteinander ausgefluchtete Rohrabschnitte (5 bzw. 10) aufweisen und daß jeweils einer der Rohrabschnitte (5) einen Antrieb (6) zum Einschieben bzw. Herausziehen eines Brückenteils (8) in den bzw. aus dem jeweils anderen Rohrabschnitt aufweist, wobei jedes Brückenteil in der eingeschobenen Stellung sich mit jeweils einem Abschnitt in beiden Rohrabschnitten befindet.

2. Tiefladewaggon nach Anspruch 1, dadurch gekennzeichnet, daß jedes Brückenteil (8) in der eingeschobenen Stellung an einem Anschlag (13) des andern Rohrabschnitts (10) anliegt.

3. Tiefladewaggon nach Anspruch 1 oder 2, dadurch gekennzeichnet, daß jedes Brückenteil (8) in seiner eingeschobenen Stellung mittels einer mechanischen Sicherung (9) arretierbar ist.

4. Tiefladewaggon nach einem der Ansprüche 1 bis 3, dadurch gekennzeichnet, daß der den Antrieb (6) aufnehmende Rohrabschnitt (5) chassisseitig vorgesehen ist.

5. Tiefladewaggon nach einem der Ansprüche 1 bis 4, gekennzeichnet durch vier Paare von ausfluchtbaren Rohrabschnitten (5, 10) nahe den Waggonseiten.

6. Tiefladewaggon nach einem der Ansprüche 1 bis 5, dadurch gekennzeichnet, daß jedem Brückenteil (8) ein Pneumatik-Arbeitszylinder (6) als Antrieb zugeordnet ist.

7. Tiefladewaggon nach Ansprüchen 2 und 3, dadurch gekennzeichnet, daß die Einschublänge des Brückenteils (8) in den ändern Rohrabschnitt zwischen dem Anschlag (13) und der mechanischen Sicherung (9) einstellbar ist.

8. Tiefladewaggon nach einem der vorangehenden Ansprüche, dadurch gekennzeichnet, daß sich jeweils etwa die Hälfte der Länge jedes Brückenteils in der eingeschobenen Stellung in jedem ein Paar bildenden Rohrabschnitt befindet.

9. Tiefladewaggon nach einem der vorangehenden Ansprüche, dadurch gekennzeichnet, daß unter jeweils zwei einander diagonal gegenüberliegenden Rohrabschnittpaaren ein Antriebsmechanismus für die Drehung der Ladebühne (2) befindet, umfassend jeweils einen Getriebemotor (17) zum Antrieb je eines Ritzels (16), das mit einem an den Rohrabschnitten montierten Zahnkranzsektor (15) kämmt.

## Claims

1. A low-loader wagon with a chassis on which a loading platform for semitrailers is mounted so as to rotate betweeen a driving position, in which it is aligned with the chassis, and a loading position, in which a trailer can be driven on from the side, characterized in that the chassis (1) on the one hand and the loading platform (2) on the other hand have tubular sections (5 and 10 respectively) which are aligned with one another in the driving position, and that in each case one of the tubular sections (5) has a drive (6) for the insertion or withdrawal of a bridging member (8) into or from the other tubular section in each case, each bridging member being located in its inserted position with a portion in each of the two tubular sections.

2. A low-loader wagon according to claim 1, characterized in that each bridging member (8) lies in its inserted position against a stop (13) of the other tubular section (10).

3. A low-loader wagon according to claim 1 or 2, characterized in that each bridging member (8) can be locked in its inserted position by means of mechanical securing means (9).

4. A low-loader wagon according to one of claims 1 to 3, characterized in that the tubular section (5) accommodating the drive (6) is provided on the chassis.

5. A low-loader wagon according to one of claims 1 to 4, characterized by four pairs of alignable tubular sections (5, 10) close to the waggon sides.

6. A low-loader wagon according to one of claims 1 to 5, characterized in that a pneumatic working cylinder (6) is assigned to each bridging member (8) as drive means.

7. A low-loader wagon according to claims 2 and 3, characterized in that the insertion length of the bridging member (8) into the other tubular section is adjustable between the stop (13) and the mechanical securing means (9).

8. A low-loader wagon according to one of the preceding claims, characterized in that in each case about half of the length of each bridging member in the inserted position is located in each tubular section forming a pair.

9. A low-loader wagon according to one of the preceding claims, characterized in that beneath each of two diagonally opposite tubular section pairs there is located a drive mechanism for rotation of the loading platform (2), comprising in each case a geared motor (17) for driving a pinion (16) which meshes with a toothed wheel sector (15) mounted on the tubular sections.

## Revendications

1. Wagon surbaissé comportant un châssis, sur lequel un quai mobile pour semi-remorques est mobile en rotation entre une position de déplacement, dans laquelle il affleure avec le châssis et une position de chargement dans laquelle une semi- remorque peut être chargée latéralement, caractérisé en ce que le châssis (1) d'une part, et la plate-forme de chargement (2) d'autre part présentent des tubulaires (5 et 10) qui effleurent les unes avec les autres dans la position de déplacement et en ce que chacune des sections tubulaires (5) comporte un dispositif d'entraînement (6) pour insérer une pièce de liaison (8) dans l'autre section tubulaire ou respectivement l'en retirer, chaque pièce de liaison dans la position insérée se trouvant en correspondance avec une section dans chacune des deux sections tubulaires.

2. Wagon surbaissé selon la revendication 1, caractérisé en ce que chaque pièce de liaison (8) s'appuie dans l'état inséré sur une butée (13) de l'autre section tubulaire (10).

3. Wagon surbaissé selon la revendication 1 ou 2, caractérisé en ce que chaque pièce de liaison (8) dans sa position insérée peut être bloquée au moyen d'une sécurité mécanique (9).

4. Wagon surbaissé selon l'une des revendications 1 à 3, caractérisé en ce que la section tubulaire qui porte le dispositif d'entraînement (6) est prévue sur le côté châssis.

5. Wagon surbaissé selon l'une des revendications 1 à 4, caractérisé par quatre paires de sections tubulaires (5, 10) susceptibles d'affleurer près des côtés de wagon.

6. Wagon surbaissé selon l'une des revendications 1 à 5, caractérisé en ce qu'un vérin de travail pneumatique est associé à chaque pièce de liaison (8) en tant que dispositif d'entraînement.

7. Wagon surbaissé selon les revendications 2 et 3, caractérisé en ce que la longueur d'insertion de la pièce de liaison (8) dans l'autre section tubulaire est réglable entre la butée (13) et la sécurité mécanique (9).

8. Wagon surbaissé selon l'une des revendications précédentes, caractérisé en ce qu'environ la moitié de chaque pièce de liaison (8) se trouve dans la position insérée, respectivement dans chacune des sections tubulaires constituant une paire.

9. Wagon surbaissé selon l'une des revendications précédentes, caractérisé en ce qu'entre deux paires de sections tubulaires diagonalement opposées l'une à l'autre se trouve un mécanisme d'entraînement pour la rotation du quai mobile (2), qui comprend respectivement un moteur d'entraînement (17) pour l'entraînement respectif d'un pignon (16) qui engrène avec un secteur de couronne dentée sur les sections tubulaires.
